# EUROPÄISCHE PATENTSCHRIFT

(11) **EP 0 962 708 B1**
(45) Veröffentlichungstag und Bekanntmachung des Hinweises auf die Patenterteilung: **23.04.2003**
(21) Anmeldenummer: 99110680.8
(22) Anmeldetag: 02.06.1999
(51) Int. Cl.: F24C 15/00

(54) **Backofen mit Strömungsleitmitteln**
Cooking oven with flow guiding device
Four de cuisson à dispositif de guidage de l'écoulement

(30) Priorität: 05.06.1998 DE 19825322
(43) Veröffentlichungstag der Anmeldung: 08.12.1999
(73) Patentinhaber: BSH Bosch und Siemens Hausgeräte GmbH, 81669 München (DE)
(72) Erfinder: Garcia, Jose Andres, 50014 Zaragoza (ES); Reichard, Joachim, 82319 Starnberg (DE); Ziegler, Felicitas, Dipl.-Ing., 83371 Stein (DE); Plankl, Manfred, Dipl.-Ing., 83301 Traunreut (DE); Lappat, Hans, Dipl.-Ing.(FH), 84518 Garching/Alz (DE); Sigmund, Armin, Dipl.-Ing., 83301 Traunreut (DE); Stitzl, Bernd, Dipl.-Ing., 83362 Lauter (DE); Wagner, Michael, Dr.-Ing., 83355 Grabenstätt (DE); Knebel, Kurt, Dipl.-Ing., 83301 Traunreut (DE); Erdmann, Klaus, Dipl.-Ing.(FH), 75015 Bretten (DE); Linde, Hans, Prof.Dr.-Ing., 96450 Coburg (DE); Neumann, Uwe, Dipl.-Ing.(FH), 96050 Bamberg (DE); Rehklau, Andreas, Dipl.-Ing.(FH), 85356 Freising (DE)

(56) Entgegenhaltungen:
- DE-A- 3 741 975
- US-A- 3 889 099

## Beschreibung

Die vorliegende Erfindung betrifft einen Backofen mit einem Backraum mit einer Backraumöffnung, die durch eine Tür verschließbar ist, und mit einem Kühllüfter, der einen Kühlluftstrom aus einer Ausblasöffnung im Frontbereich des Backofens oberhalb der Backraumöffnung ins Freie drückt.

Ein derartiger Backofen ist bekannt aus der Druckschrift DE 37 41 975 A1, wobei das Gargerät zusätzlich mit Dampf betrieben wird. Gegen Ende der Garphase wird über eine steuerbare Dampfaustrittsöffnung im Deckenbereich der Backofenmuffel aus dem Garraum Dampf zur Saugseite eines Gebläses abgeführt und gleichzeitig über eine steuerbare Luftzuführungsöffnung aus dem Druckkanal des Gebläses Luft dem Garraum zugeführt. Auf diese Weise wird der in dem Garraum befindliche Dampf soweit abgebaut, daß beim Öffnen der Backofentür kein störender Dampf mehr austritt. Insbesondere ist verhindert, daß beim Öffnen der Tür einer in diesem Bereich befindlichen Bedienperson Dampf oder Wrasen ins Gesicht strömt. Nachteilig dabei ist insbesondere der Austausch heißer Muffelluft durch Kühlluft und das damit verbundene Herabsetzen der Backraumtemperatur vor jedem Öffnen der Backofentür.

Aufgabe der vorliegenden Erfindung ist es, bei einem Backofen nach dem Oberbegriff des Patentanspruches 1 mit einfachen Mitteln beim Öffnen der Tür ein Anströmen der Bedienperson durch heiße Luft zu verhindern.

Erfindungsgemäß ist dies bei einem Backofen nach dem Oberbegriff des Patentanspruches 1 dadurch erreicht, daß im Bereich der Ausblasöffnung ein Strömungsleitmittel vorgesehen ist, das durch das Öffnen der Tür aktiviert oder freigegeben wird und das den ausgeblasenen Kühlluftstrom im Bereich der Backraumöffnung nach unten richtet. Beim Öffnen der Tür wird dem aus der Öffnung zwischen der Tür und einem die Backraumöffnung umziehenden Muffelflansch nach oben austretenden heißen Wrasenstrom ein nach unten gerichteter Kühlluftstrom entgegengerichtet. Dadurch wird der Wrasenstrom nach unten abgelenkt bzw. von der Bedienperson weggedrückt.

Konstruktiv besonders einfach und auf den jeweiligen Backofenaufbau optimal einstellbar ist es, wenn das Strömungsleitmittel beweglich am Backofen gehaltert ist, und beim Öffnen der Tür von einer Ruhestellung in eine den Kühlstrom nach unten ablenkende Betriebsstellung verstellbar ist. Montagetechnisch günstig ist es, wenn dem Kühllüfter zum Ausblasen des Kühlluftstromes aus dem Backofen ein Ausblasschacht zugeordnet ist, in dem das Strömungsleitmittel gehaltert ist. Weiterhin ist durch diese Maßnahme das Strömungsleitmittel im Backofen gehaltert, ohne dessen frontseitige Anmutung zu beeinträchtigen. Zudem kann die Funktion des Luftleitmittels bereits vor der Montage des Ausblasschacht in den Backofen abschließend getestet werden.

Um eine sichere Funktion der erfindungsgemäßen Anordnung gewährleisten zu können, weist der Backofen einen Türöffnungsschalter auf, der beim Öffnen der Tür ein Stellglied ansteuert, daß das Strömungsleitmittel in die Betriebsstellung bewegt. Alternativ könnte das Strömungsleitmittel auch in die Betriebsstellung vorgespannt sein, und die Bewegung des Strömungsleitmittels in die Betriebsstellung durch das Öffnen der Tür freigegeben werden.

Gemäß einer bevorzugten Ausführungsform ist das Luftleitmittel unbeweglich im Bereich der Ausblasöffnung angeordnet. Es richtet den Kühlluftstrom nach unten und drückt ihn bei geschlossener Tür in einen in der Tür angeordneten frontseitig offenen Luftkanal. Bei geöffneter Tür lenkt der nach unten gerichtete aus der Ausblasöffnung strömende Kühlluftstrom den heißen aufsteigenden Wrasenstrom nach unten weg. Diese Lösung ist wegen des Verzichtes auf bewegte Teile besonders einfach zu realisieren.

Vorteilhafterweise schaltet der Kühllüfter immer dann auf eine höhere Leistung hoch, wenn die Tür bei heißem Backraum geöffnet wird. Ein sicherer Schutz der Bedienperson beim Öffnen der Tür ist dadurch auch in den Fällen sichergestellt, in denen die normale Lüfterleistung, die zum Kühlen des Backofens ausreichend ist, hier nicht ausreichend groß wäre.

Nachfolgend sind anhand schematischer Darstellungen der Stand der Technik und zwei Ausführungsbeispiele des erfindungsgemäßen Backofens beschrieben.

Es zeigen:
- Fig. 1: in einer perspektivischen Darstellung einen Backofen nach dem Stand der Technik;
- Fig. 2: stark schematisiert in einer Seitenansicht abschnittsweise den Backofen gemäß dem ersten Ausführungsbeispiel und
- Fig. 3: in einer Darstellung entsprechend Fig. 2 den Backofen gemäß dem zweiten Ausführungsbeispiel.

In Fig. 1 ist ein Backofen 1 nach dem Stnad der Technik dargestellt. In einem Gehäuse 3 des Backofens 1 ist eine Backofenmuffel 5 gehaltert, deren Beschickungsöffnung frontseitig durch eine Backofentür 7 verschließbar ist. Oberhalb der Backofentür 7 ist an dem Gehäuse 3 eine Frontblende 9 mit an sich bekannten Bedienelementen 11 und Anzeigeelementen 13 befestigt. Im Gehäuse 3 ist oberhalb der Backofenmuffel 5 ein Sauggebläse 15 vorgesehen. Dieses saugt durch Ansaugöffnungen 17 des Gehäuses 3 und bei Bedarf durch eine Wrasenöffnung 19 im Deckenbereich der Backofenmuffel 5 Kühlluft bzw. Wrasen an. Das Sauggebläse 15 drückt das angesaugte Luft-Wrasengemisch in einen sich zwischen dem Sauggebläse 15 und der Frontseite des Backofens 1 erstreckenden Ausblasschacht 21. Der Ausblasschacht 21 weist frontseitig im wesentlichen über die gesamte Breite des Backofens 1 Ausblasöffnungen 23 auf, durch die das Gemisch ins Freie befördert wird (Fig. 1).

Bei der Beschreibung des ersten Ausführungsbeispieles gemäß Fig. 2 sind aus Vereinfachungsgründen die Bezugsziffem aus Fig. 1 soweit möglich übernommen. In dem Ausblasschacht 21 oberhalb der Backofenmuffel 5 ist im Bereich der Ausblasöffnung über im wesentlichen deren gesamte Breite eine Luftleitklappe 27 drehbar gehaltert. Die Luftleitklappe 27 ist von einer punktiert dargestellten Ruhestellung in eine Betriebsstellung verstellbar. In der Ruhestellung liegt die Luftleitklappe 27 in einer im Deckbereich des Ausblasschachtes 21 vorgesehenen Tasche, um das Ausströmen des Kühlluftstromes bei geschlossener Tür 7 nicht zu behindern. Bei geschlossener Tür 7 (nicht gezeigt) wird der Kühlluftstrom aus dem Ausblasschacht 21 in einen sich daran anschließenden, horizontal verlaufenden Türkanal 28 der Backofentür 7 gedrückt und kann frontseitig entweichen. Beim Öffnen der Backofentür 7 gemäß Fig. 2 wird ein an dieser befestigter Türstift 29 von einem im Gehäuse 3 gehalterten an sich bekannten Schalter 31 abgezogen. Durch die Freigabe des Schalters wird zum einen über eine Steuereinheit und ein Stellglied (nicht gezeigt) die Luftleitklappe 27 von oben aus der Ruhestellung um etwas über 90° im Uhrzeigersinn schräg nach vorne in die Betriebsstellung geklappt. Durch diese Maßnahme wird der Kühlluftstrom beim Öffnen der Tür 7 schräg nach unten dem austretenden Wrasenstrom entgegengerichtet (siehe Strömungspfeile) und der Wrasenstrom ebenfalls nach unten abgelenkt. Zugleich wird beim Öffnen der Tür 7 durch den Schalter 31 durch Überbrücken eines Begrenzungswiderstandes das Sauggebläse 15 auf eine höhere Leistung hochgeschaltet.

Beim zweiten Ausführungsbeispiel gemäß Fig. 3 weist der Backofen 1 oberhalb der Muffel 5 den Ausblasschacht 21 in abgewandelter Form auf. An einem im wesentlichen horizontal verlaufenden Abschnitt des Ausblasschachtes 21 schließt sich ein Kanalbogen 41, in dem der Kühlluftstrom nach unten geführt ist. Bei geschlossener Tür 7 (in Fig. 3 gezeigt) mündet der Kanalbogen 41 ausgangsseitig in einen ebenfalls gekrümmt verlaufenden Luftkanal 43, der in der Backofentür 7 angeordnet ist. Beim Öffnen der Tür (nicht gezeigt) wird der Luftkanal 43 der Backofentür 7 aus dem Bereich des Kanalbogens 41 des Ausblasschachtes 21 gezogen. Deshalb strömt die ausgeblasene Kühlluft durch ein in diesem Bereich über im wesentlichen die gesamte Breite angeordnetes Luftleitblech 45 geführt, entsprechend dem ersten Ausführungsbeispiel dem aufsteigenden Wrasenstrom entgegen nach unten.

## Patentansprüche

1. Backofen mit einem Backraum mit einer Backraumöffnung, die durch eine Tür verschließbar ist, und mit einem Kühllüfter, der einen Kühlluftstrom aus einer Ausblasöffnung im Frontbereich des Backofens oberhalb der Backraumöffnung ins Freie drückt, **dadurch gekennzeichnet, daß** im Bereich der Ausblasöffnung (23) ein Strömungsleitmittel (27; 41) vorgesehen ist, das durch das Öffnen der Tür (7) aktiviert oder freigegeben wird und das den ausgeblasenen Kühlluftstrom im Bereich der Backraumöffnung nach unten leitet.

2. Backofen nach Anspruch 1, **dadurch gekennzeichnet, daß** das Strömungsleitmittel (27) beweglich am Backofen (1) gehaltert ist, und daß es beim Öffnen der Tür (7) von einer Ruhestellung in eine den Kühlluftstrom ablenkende Betriebsstellung verstellbar ist.

3. Backofen nach Anspruch 2, **dadurch gekennzeichnet, daß** dem Kühllüfter (15) zum Ausblasen des Kühlluftstromes aus dem Backofen (1) ein Ausblasschacht (21) zugeordnet ist, und daß in dem Ausblasschacht (21) das Strömungsleitmittel (27) gehaltert ist.

4. Backofen nach Anspruch 2 oder 3, **dadurch gekennzeichnet, daß** der Backofen (1) einen Türöffnungsschalter (31) aufweist, der beim Öffnen der Tür (7) ein Stellglied ansteuert, das das Strömungsleitmittel (27) in die Betriebsstellung bewegt.

5. Backofen nach Anspruch 1, **dadurch gekennzeichnet, daß** das Luftleitmittel (41, 45) unbeweglich im Bereich der Ausblasöffnung angeordnet ist, und daß das Luftleitmittel (41, 45) den Kühlluftstrom nach unten richtet und bei geschlossener Tür (7) den Kühlluftstrom in einen in der Tür (7) angeordneten frontseitig offenen Luftkanal (43) drückt.

6. Backofen nach einem der vorhergehenden Ansprüche, **dadurch gekennzeichnet, daß** der Kühllüfter (15) auf eine höhere Leistung hochschaltet, wenn die Tür (7) bei heißem Backraum (5) geöffnet wird.

## Claims

1. Baking oven with a baking chamber with a baking chamber opening, which is closable by a door, and with a cooling fan which forces a cooling air flow from an outflow opening in the front region of the baking oven above the baking chamber opening into the free atmosphere, **characterised in that** a flow guide means (27; 41) which is activated or freed by opening of the door (7) and which conducts the outflowing cooling air flow downwardly in the region of the baking chamber opening, is provided in the region of the outflow opening (23).

2. Baking oven according to claim 1, **characterised in that** the flow guide means (27) is mounted at the baking oven (1) to be movable and that on opening of the door (7) it is adjustable from a rest setting into an operational setting deflecting the cooling air flow.

3. Baking oven according to claim 2, **characterised in that** an outflow shaft (21) is associated with the cooling fan (15) for blowing the cooling air flow out of the baking oven (1) and that the flow guide means (27) is mounted in the outflow shaft (21).

4. Baking oven according to claim 2 or 3, **characterised in that** the baking oven (1) comprises a door opening switch (31) which on opening of the door (7) controls a setting element which moves the flow guide means (27) into the operational setting.

5. Baking oven according to claim 1, **characterised in that** the air guide means (41, 45) is arranged in the region of the outflow opening to be immovable and that the air guide means (41, 45) directs the cooling air flow downwardly and, when the door (7) is closed, forces the cooling air flow into an air channel (43) open at the front side and arranged in the door (7).

6. Baking oven according to one of the preceding claims, **characterised in that** the cooling fan (15) is switched up to a higher output when the door (7) is opened and the baking chamber (5) is hot.

## Revendications

1. Four de cuisson avec une chambre de cuisson ayant une ouverture pouvant être fermée par une porte, et avec un ventilateur de refroidissement qui pousse à l'extérieur un courant d'air de refroidissement à partir d'une ouverture de soufflage dans la partie frontale du four de cuisson, au-dessus de l'ouverture de la chambre de cuisson, **caractérisé en ce qu'**un dispositif de guidage de flux (27 ; 41) est prévu dans la partie de l'ouverture de soufflage (23), celui-ci étant activé ou libéré par l'ouverture de la porte (7) et dirigeant vers le bas le courant d'air de refroidissement soufflé dans la partie de l'ouverture de la chambre de cuisson.

2. Four de cuisson selon la revendication 1, **caractérisé en ce que** le dispositif de guidage de flux (27) est logé de manière mobile sur le four de cuisson (1) et **en ce qu'**à l'ouverture de la porte (7), il est réglable d'une position de repos en une position de fonctionnement déviant le courant d'air de refroidissement.

3. Four de cuisson selon la revendication 2, **caractérisé en ce qu'**un puits de soufflage (21) est attribué au ventilateur de refroidissement (15) pour souffler le courant d'air de refroidissement hors du four de cuisson (1), et **en ce que** le dispositif de guidage de flux (27) est logé dans le puits de soufflage (21).

4. Four de cuisson selon la revendication 2 ou 3, **caractérisé en ce que** le four de cuisson (1) présente un commutateur d'ouverture de porte (31) qui commande un organe de commande à l'ouverture de la porte (7), cet organe de commande déplaçant le dispositif de guidage de flux (27) en position de fonctionnement.

5. Four de cuisson selon la revendication 1, **caractérisé en ce que** le dispositif de guidage d'air (41, 45) est disposé de manière immobile dans la partie de l'ouverture de soufflage, et **en ce que** le dispositif de guidage d'air (41, 45) dirige le courant d'air de refroidissement vers le bas et pousse le courant d'air de refroidissement dans un canal d'air (43), ouvert du côté frontal et disposé dans la porte (7), lorsque la porte (7) est fermée.

6. Four de cuisson selon l'une quelconque des revendications précédentes, **caractérisé en ce que** le ventilateur de refroidissement (15) passe à une puissance supérieure lorsque la porte (7) est ouverte et que la chambre de cuisson (5) est brûlante.
